# EUROPÄISCHE PATENTSCHRIFT

(11) **EP 4 229 257 B1**
(45) Veröffentlichungstag und Bekanntmachung des Hinweises auf die Patenterteilung: **06.08.2025**
(21) Anmeldenummer: 21787434.6
(22) Anmeldetag: 06.10.2021
(51) Int. Cl.: E05B 63/22, E05B 65/08, E05F 15/638, E05D 15/56, E05D 15/10, E05C 5/00, E06B 3/46

(54) **SCHIEBETÜR**
SLIDING DOOR
PORTE COULISSANTE

(30) Priorität: 13.10.2020 EP 20201581
(43) Veröffentlichungstag der Anmeldung: 23.08.2023
(73) Patentinhaber: INVENTIO AG, 6052 Hergiswil (CH)
(72) Erfinder: VONAESCH, Jonas, 6005 Luzern (CH); TRÖSCH, Florian, 8703 Erlenbach ZH (CH)
(74) Vertreter: Inventio AG
(86) Internationale Anmeldenummer: PCT/EP2021/077572
(87) Internationale Veröffentlichungsnummer: WO 2022/078840

(56) Entgegenhaltungen:
- WO-A1-2020/182513
- AT-A1- 507 815
- DE-B4- 10 163 061

## Beschreibung

Die Erfindung betrifft eine Schiebetür mit einer Verriegelungsvorrichtung, insbesondere eine durch Druck auf ein Türblatt der Schiebetür auslösbare Entriegelungsvorrichtung.

Aus der DE 101 63 061 B4 ist eine Schiebetür bekannt, die einen zwischen zwei Wandschalen in Horizontalrichtung verschiebbaren Türblattträger umfasst, an dem zwei in entgegengesetzten Richtungen spreizbare Türblätter gelagert sind. Im Geschlossenzustand der Schiebetür liegen die Außenflächen der auseinandergespreizten Türblätter bündig mit den Außenflächen der beiden Wandschalen. Der Türblattträger ist an einer Linearführung horizontal verschiebbar und durch ein mit einem Elektromotor angetriebenen Zugmittelantrieb verschiebbar. Die Türblätter sind in ihrem oberen Bereich über jeweils ein Parallelogrammführungssystem bildende Lenkerhebel mit dem verschiebbaren Türblattträger verbunden, so dass ein rechtwinklig zu den Außenflächen der Wandelemente gemessener Abstand zwischen dem Türblatt und dem Türflügeltragrahmen so veränderbar ist, so dass die Außenfläche des Türblatts im Offenzustand der Schiebetür zwischen den beiden Wandelementen und dem Geschlossenzustand in der Türöffnung und fluchtend mit der Außenfläche des dem Türflügel zugeordneten Wandelements positionierbar sind.

WO 2020/182513 A1 und AT 507 815 A1 offenbaren weitere Schiebetüren.

Derartige Schiebetüren sind als Eingangstüren für beispielhaft Wohnungen oder Raumtrenner verwendbar. Solche Türen grenzen somit einen privaten Bereich von einem nichtprivaten Bereich ab und sind in ihrem Geschlossenzustand üblicherweise automatisch verriegelt bzw. verriegelbar, um einen unbefugten Zutritt zum privaten Bereich zu verhindern. Ein Stromausfall während des Geschlossen- bzw. Verriegeltenzustandes führt somit dazu, dass die Schiebetür nicht durch den Elektroantrieb entriegelbar bzw. öffenbar ist. Der Erfindung liegt die Aufgabe zugrunde, eine Schiebetür mit einer Verriegelungsvorrichtung zu schaffen, welche auch im stromlosen Zustand eine Öffnung bzw. Entriegelung der Schiebetür von Seiten eines privaten Raumes ermöglicht, andererseits aber vom nichtprivaten Raum nicht entriegelbar ist.

Die Aufgabe wird durch eine Schiebetür gemäß Anspruch 1 gelöst.

Der Erfindung liegt die Erkenntnis zugrunde, dass eine Verlagerungsbewegung des Türblattes nutzbar ist, um das Türblatt entriegeln zu können. Zu diesem Zweck ist der Riegel derart mit dem die Entriegelung auslösenden Türblatt verbunden, dass die Verlagerung des Türblattes nutzbar ist, den Riegel aus der Riegelfalle zu lösen und entsprechend die Schiebetür zu entriegeln. Demnach ist durch ein aus einem privaten Raum ausgelöstes Verlagern des Türblattes die geschlossene und verriegelte Schiebetür entriegelbar und folglich insbesondere von Hand selbst in einem stromlosen Zustand öffenbar. Vorzugsweise ist die Schiebetür in ihrer Geschlossenstellung jederzeit verriegelt.

Der Riegel ist derart mit dem Türblatt verbunden, dass das Lösen des Riegels in Richtung der Normalen der Türblattebene durch ein im ersten Raum ausgeführtes Drücken im Wesentlichen in Richtung der Normalen der Türblattebene gegen das geschlossene Türblatt bewirkbar ist. Entsprechend sind Riegel und Riegelfalle so angeordnet, dass der Riegel im Wesentlichen eine Horizontalbewegung ausführt, um aus seiner Entriegelungsstellung in seine Verriegeltenstellung bzw. aus seiner Verriegeltenstellung in seine Entriegeltenstellung überführt zu werden. Konkreterweise ist ein solches durch ein im ersten Raum ausgeführtes Drücken gegen das Türblatt leicht ausführbar. Entsprechend ist die den Riegel und die Riegelfalle umfassende Verriegelungsvorrichtung derart angeordnet, dass der Riegel, durch die in Richtung der Normalen der Türblattebene ausgeführte Bewegung aus der Riegelfalle bewegbar und die Schiebetür somit entriegelt ist.

Der Riegel ist derart mit dem Türblatt verbunden, dass der Riegel durch ein in Richtung der Normalen der Türblattebene im zweiten Raum ausgeführtes Drücken im Wesentlichen in Richtung der Normalen der Türblattebene gegen das geschlossene Türblatt in seiner Verriegeltenstellung verbleibt. Folglich ist sichergestellt, dass eine Person, die sich im nichtprivaten Raum an der Schiebetür befindet, diese Schiebetür nicht durch bloßes Drücken gegen das Türblatt entriegeln kann. Folglich ist die Privatsphäre bzw. die Sicherheit innerhalb des privaten Raumes, das heißt des ersten Raumes, gewährleistet.

Bei einer Weiterbildung der Schiebetür ist ein am Riegel oder am Türrahmen fixiertes statisches Federelement zwischen Türrahmen und Riegel derart angeordnet, dass der Riegel in seine Verriegeltenstellung gepresst ist. Derart kann sichergestellt werden, dass die Schiebetür in ihrer Geschlossenstellung sicher verriegelt wird, ohne dass zusätzliche Maßnahmen ergriffen werden müssen, dass der Riegel die Schiebetür verriegelnd gesichert in die Riegelfalle greift. Dies ist insbesondere deshalb notwendig, da der Riegel zur Ent- bzw. zur Verriegelung in horizontaler Ebene eine Schwenkbewegung ausführt und deshalb nicht durch Schwerkraft ausgelöst in seine Verriegeltenstellung fallen kann.

Gemäß der Erfindung ist das Türblatt über ein Parallelogramm-Führungssystem bildende Lenkerhebel so bewegbar ist, dass ein in Richtung der Normalen der Türblattebene gemessener Abstand zwischen dem Türblatt und dem Riegel veränderbar ist**.** Vorzugsweise ist dieser Abstand in einer nicht der Geschlossenstellung der Schiebetür entsprechenden Stellung der Schiebetür geringer als der gemessene Abstand in der Geschlossenstellung der Schiebetür, wobei sich ein jeder der Lenkerhebel vom Türblatt ausgehend zum Riegel anteilig in Öffnungsrichtung der Schiebetür erstreckt. Demnach kann durch das Drücken bzw. Verlagern des Türblatts einer im Wesentlichen in Richtung einer Normalen der Türblattebene gerichteten Kraft sowohl eine Entriegelung als auch eine Bewegung des Türblatts in Öffnungsrichtung erreicht werden. Das Türblatt kann demnach in der Geschlossenstellung der Schiebetür mit den seitlich der Türöffnung befindlichen Wandelementen fluchtend ausgestaltet sein und während einer Öffnung der Schiebetür aus der Sicht des Nutzers hinter dem entsprechenden Wandelement verschoben werden. Vorzugsweise umfasst eine solche das Parallelogramm-Führungssystem umfassende Schiebetür ein zweites Türblatt, welches zweite Türblatt andernseitig des Riegels angeordnet ist, wobei das zweite Türblatt durch ein im zweiten Raum ausgeführtes Drücken gegen das geschlossene zweite Türblatt in Richtung der Normalen der Türblattebene in seiner Verriegeltenstellung verbleibt.

Beispielsweise beschreibt die internationale Anmeldung PCT/EP2020/055411 eine solche Schiebetür, bei welchem das Türblatt über ein Parallelogramm-Führungssystem bildende Lenkerhebel bewegbar ist.

Alternativ zum Parallelogramm-Führungssystem, kann das Türblatt oder können die Türblätter gemäß nicht erfindungsgemäßen Ausführungsformen auch an, vorzugsweise teleskopischen, Linearführungssystemen geführt werden.

Solch Linearführungssysteme können zum Beispiel als Rundstab in einer Bohrung, oder auch als Linear-Kugellagerung ausgestaltet sein.

Bei einer Weiterbildung der Schiebetür weist der Türrahmen eine zweite Riegelfalle auf, welche zweite Riegelfalle bezüglich der ersten Riegelfalle andernseitig des Riegels angeordnet ist, so dass der Riegel im Wesentlichen mittig zwischen der ersten und der zweiten Riegelfalle angeordnet ist. Demgemäss kann die Position des Riegels derart geändert werden, dass der Riegel statt mit der ersten mit der zweiten Riegelfalle bei der Verriegeltenstellung der Schiebetür in Eingriff steht. Derart kann bewirkt werden, dass die Schiebetür durch Drücken statt vormals aus dem ersten Raum aus dem zweiten Raum entriegelbar ist. Vor Einbau der Schiebetür kann durch eine solche Veränderung der Position des Riegels bewirkt werden, dass die später installierte Schiebetür eine entgegengesetzte Öffnungsrichtung aufweist. Darüber hinaus ist eine solche zweite Riegelfalle verwendbar, um den Riegel beispielhaft mittels des Federelements der ersten Riegelfalle in die Interaktion zu pressen.

Zusätzlich kann der Riegel derart in einer dritten Position vorinstallierbar sein, dass kein die Schiebetür verriegelnder Eingriff des Riegels mit der bzw. einer der Riegelfallen ermöglicht ist. Derart kann die Funktion der Verriegelungsvorrichtung ausser Kraft gesetzt sein. Im Falle des Vorhandenseins eines oben beschriebenen Federelements kann dessen Wirkung ebenso ausser Kraft gesetzt sein.

Vorzugsweise können die erste und die zweite Riegelfalle als integrales Element ausgebildet sein, um eine Installation der Verriegelungsvorrichtung innerhalb des Türrahmens zu erleichtern.

Bei einer Weiterbildung der Schiebetür weist der Riegel eine Aussparung auf, wobei die Schiebetür in ihrer Geschlossenstellung verriegelt ist, wenn die Riegelfalle in die Aussparung des Riegels eingreift, wobei der Riegel eine als Flanke ausgebildete Kontaktfläche aufweist, welche Kontaktfläche mit der Riegelfalle in Kontakt tritt, wenn der Riegel in Öffnungsrichtung der Schiebetür bewegt wird, und die Kontaktfläche einen Phasenwinkel ausbildet. Derart ist der Riegel in seiner Position derart veränderbar, dass bei einer einfachen Anordnung die Schiebetür durch Verlagern des Türblatts vom ersten Raum aus entriegelbar ist. Mittels einer als solche Flanke ausgebildeten Kontaktfläche ist ermöglicht, dass ein ausschliesslich in Öffnungsrichtung des mindestens einen Türblattes wirkender elektrischer Antrieb die Schiebetür aus ihrer Geschlossenstellung in eine Öffnungsbewegung bzw. überführen kann bzw. das mindestens eine Türblatt aus seiner Entriegeltenstellung bringbar ist, ohne dass die Schiebetür mittels eines zusätzlichen Antriebs entriegelt werden muss. Das heisst, dass keine zusätzliche Vorrichtung nötig ist, den Riegel senkrecht einer Türöffnungs- bzw. -schliessrichtung der Schiebetür zu verlagern, um die Entriegelung zu bewirken.

Bei einer Weiterbildung der Schiebetür bildet der Lenkerhebel zur Türblattebene einen spitzen Winkel aus, wobei der spitze Winkel grösser als der Phasenwinkel ist. Derart kann erreicht werden, dass das Türblatt nicht aus seiner Entriegeltenstellung bringbar ist, wenn ein in Richtung der Normalen der Türblattebene im zweiten Raum ausgeführtes Drücken im Wesentlichen in Richtung der Normalen der Türblattebene gegen das geschlossene Türblatt erfolgt, dennoch aber das Türblatt aus seiner Entriegeltenstellung mittels eines ausschliesslich in Türöffnungsrichtung wirkenden elektrischen Antriebes bringbar ist.

Im Folgenden ist die Erfindung anhand von Figuren näher erläutert. Es zeigen:
- Figur 1:: eine Außenansicht einer in einer Türöffnung installierten Schiebetür;
- Figur 2:: einen Horizontalschnitt der in Fig. 1 gezeigten Schiebetür;
- Figur 3A:: eine erste Ausgestaltungsvariante einer Verriegelungsvorrichtung der Tür;
- Figur 3B:: eine zweite Ausgestaltungsvariante der Schiebetür.

Figur 1 zeigt eine Schiebetür 2. Die Schiebetür 2 umfasst einen Türrahmen 12, welcher Wandelemente umfasst. Innerhalb dieser Wandelemente ist eine Türöffnung 4 ausgespart. Die Schiebetür 2 umfasst darüber hinaus mindestens ein Türblatt 6, welches in einer gemäss Figur 1 gezeigten Schließ- bzw. Öffnungsrichtung SR bewegbar ist. Die Türöffnung 4 und der Türrahmen 12 sind an ihren jeweilig unteren Enden durch einen Fußboden 5 begrenzt. Die Schiebetür 2 ist in teilweise geöffneter Stellung gezeigt, so dass das Türblatt 6 zu einem Teil vom Türrahmen 12 verdeckt ist. Entsprechend sind die vom Türrahmen 12 verdeckten Kanten des Türblatts durch gestrichelte Linien dargestellt. Neben einer Vielzahl weiterer nicht dargestellter Bestandteile der Schiebetür ist eine Verriegelungsvorrichtung 8, 10 der Schiebetür 2 angedeutet. Die Verriegelungsvorrichtung 8, 10 umfasst einen Riegel 8 und eine Riegelfalle 10. Der Riegel 8 kann oberhalb der Türöffnung 4 mit dem Türblatt 6 verbunden angeordnet sein. Alternativ dazu kann der Riegel 8 am unteren Ende des Türblattes 6 oder zwischen dem oberen und unteren Ende angeordnet sein. In einer dem entsprechenden Weise ist die Riegelfalle 10 am unteren Ende des Türrahmens 12 angeordnet, um mit dem Riegel 8 in der Geschlossenstellung des Türblattes 6 interagieren zu können.

Figur 2 zeigt einen Horizontalschnitt einer beispielhaften Schiebetür 2 in ihrer Geschlossenstellung. Das Türblatt der Schiebetür 2 ist in seiner Verriegeltenstellung. Bezüglich konstruktiver Merkmale der in Figur 2 gezeigten Ausführungsform sei auf die Figurenbeschreibung in der internationalen Anmeldung PCT/EP2020/055411 verwiesen. Der in Figur 2 im Vergleich zu dieser früheren internationalen Anmeldung maßgebliche Unterschied ist die Verriegelungsvorrichtung 8, 10. Die Schiebetür weist einen Tragrahmen 9, zwei Türblätter 6, 6', Lenkerhebel 30.1, 30.2, 30.3', 30.4', und einen Türrahmen 12 auf, welche Elemente in gemäß PCT/EP2020/055411 beschriebener Weise zusammenwirken.

Darüber hinaus umfasst die beispielhafte Schiebetür eine Verriegelungsvorrichtung 8, 10, 10', wobei der Riegel 8 am Tragrahmen 9 fixiert sein kann und mit Riegelfallen 10, 10' zusammenwirken kann. Der Riegel 8 und die Riegelfallen 10, 10' sind auf gleicher Höhe angeordnet sind, wobei der Riegel 8 in der Geschlossenstellung der Schiebetür 2 zwischen den Riegelfallen 10, 10' angeordnet ist. Folglich ist ermöglicht, dass der Riegel 8 in zwei verschiedenen Positionen vorab fixierbar ist, so dass der Riegel 8 mit einer dieser Riegelfallen 10, 10' die Schiebetür verriegelnd eingreifend zusammenwirken kann. Gegebenenfalls ist im Rahmen einer Installation der Schiebetür der Riegels 8 durch Drehung um 180° um eine parallel der Schliess- bzw. Öffnungsrichtung SR angeordnete Achse verändert positionierbar, so dass der Riegel 8 in der Verriegeltenstellung der Schiebetür 2 statt in die erste Riegelfalle 10 in die zweite Riegelfalle 10' eingreift.

Alternativ dazu kann die zweite Riegelfalle 10', mit welcher zweiten Riegelfalle 10' der Riegel 8 in der Verriegeltenstellung der Schiebetür 2 nicht in Eingriff steht durch ein beliebiges Element des Türrahmens 12 ersetzt sein. Weiter alternativ kann die zweite Riegelfalle 10' entfallen.

Figur 3A zeigt ein Detail der Figur 2. Der Riegel 8 weist eine Aussparung 20 auf, die in der Geschlossenstellung der Schiebetür 2 in die Riegelfalle 10 einrastet, was zu einer Verriegelung der Schiebetür 2 führt. Um das Einrasten des Riegels 8 in die Riegelfalle 10 zu unterstützen, kann auf der gegenüberliegenden Seite der Aussparung 20 ein Federelement 22 mit einem Bestandteil 10' des Türrahmens zusammenwirken, so dass der Riegel 8 mit der Aussparung 20 der Riegelfalle 10 derart interagiert, dass die Schiebetür in ihrer Verriegeltenstellung ist. Gegebenenfalls kann dieser Bestandteil 10' durch eine zweite Riegelfalle 10' gebildet sein.

Der Riegel 8 kann am Tragrahmen 9 derart lösbar fixiert sein, dass die Anordnung des Riegels 8 durch Drehung um 180° um die parallel der Schliess- bzw. Öffnungsrichtung angeordnete Achse veränderbar ist. Entsprechend kann die Aussparung 20 ebenso mit der zweiten Riegelfalle 10' zusammenwirken.

Der Riegel 8 kann zum Zweck einer erfolgenden Verriegelung beim Verschliessen der Schiebetür an seiner Vorderkante 11 eine Anschrägung aufweisen, welche bei einem lediglich in Schliessrichtung S wirkenden elektrischen Antrieb bewirkt, dass der Riegel 8 von der Riegelfalle 10 ausgelenkt wird und folglich bei vollständiger Schliessung der Schiebetür durch Rückschnappen des Riegels 8 in seine Verriegeltenstellung überführt wird.

Mittels einer auf den Tragrahmen 9 wirkenden Kraft P1, welche im Wesentlichen in Richtung der Normalen der Türblattebene wirkt, ist die Verriegelung lösbar, das heißt, dass durch ein Versetzen des Riegels 8 die Aussparung 20 des Riegels 8 bei einer Türöffnungs- bzw. Schließbewegung SR nicht mit der Riegelfalle 10 interagiert. Nach einer Entriegelung kann die Schiebetür geöffnet werden.

Wirkt hingegen eine entgegen der Kraft P1 gerichtete Kraft P2 auf den Tragrahmen 9, wird der Riegel 8 in die Riegelfalle 10 eingepresst. Entsprechend wird die Verriegelung nicht gelöst, so dass die Schiebetür in ihrer Verriegeltenstellung verbleibt. Sowohl die Kraft P1 als auch die Kraft P2 können durch Drücken auf das entsprechende Türblatt im Wesentlichen in Richtung der Normalen der Türblattebene bewirkt werden.

Figur 3B zeigt eine zur Figur 3A alternative Ausgestaltungsvariante einer Verriegelungsvorrichtung. Der in Figur 3B gezeigte Riegel 8 weist eine Aussparung 20 mit einer als Flanke ausgebildeten Kontaktfläche 40 auf. Die Kontaktfläche 40 bildet einen Phasenwinkel b aus. Wird der mit dem Türblatttragrahmen verbundene Riegel 8 in Öffnungsrichtung der Tür angetrieben bewegt, kann der Riegel 8 aus der Verriegelung gleiten.

Eine auf das Türblatt wirkende Kraft P1, welche die Entriegelung auslöst, wirkt auf das Türblatt 6. Der am Tragrahmen 9 gelagerte Lenkerhebel 30.1, 30.2 bildet in der Geschlossenstellung bzw. Verriegeltenstellung der Schiebetür zum Tragrahmen 9 einen spitzen Winkel aus. Dementsprechend wirkt die im Wesentlichen in Richtung der Normalen des Türblattes wirkende Kraft am Tragrahmen ebenso in Öffnungsrichtung O der Schiebetür. Das bedeutet, dass ausschliesslich die im Wesentlichen in Richtung der Normalen zur Türblattebene TE wirkende Kraft P1 sowohl die Entriegelung als auch folgend eine Öffnungsbewegung der Schiebetür bewirkt.

Wirkt hingegen eine im Wesentlichen in Richtung der Normalen zur Türblattebene TE ausgerichtete Kraft P2 auf das zweite Türblatt 6', das heisst eine Kraft, ist eine Verrieglung der Schiebetür sichergestellt, wenn

ein zwischen dem Lenkerhebel 30.3', 30.4' und der Türblattebene TE ausgebildeter spitzer Winkel a grösser als der Phasenwinkel b ist. Wäre hingegen der Phasenwinkel b grösser als der spitze Winkel a, bestünde die Gefahr, dass eine auf das zweite Türblatt 6' ausgeübte Kraft die Schiebetür entriegeln könnte, so dass ein privater Raum hinter der verschlossenen bzw. verriegelten Schiebetür nicht mehr gesichert wäre.

## Patentansprüche

1. Schiebetür (2) mit einem in Schliess- und Öffnungsrichtung (SR) eines Türblattes (6) der Schiebetür (2) beweglichem Riegel (8), wobei die Schiebetür (2) in ihrem geschlossenen Zustand einen ersten von einem zweiten Raum abtrennt, und einem eine Riegelfalle umfassenden Türrahmen, wobei der Riegel (8) im geschlossenen Zustand des Türblattes (6) in die Riegelfalle eingreift, das Türblatt über ein Parallelogramm-Führungssystem bildende Lenkerhebel (30.1, 30.2, 30.3', 30.4') so bewegbar ist, dass ein in Richtung der Normalen der Türblattebene gemessener Abstand zwischen dem Türblatt und dem Riegel veränderbar ist, und der Eingriff durch ein Verlagern des Türblattes (6) und damit des Riegels in Richtung der Normalen der Türblattebene (TE) lösbar ist, und
dass das Lösen des Riegels (8) in Richtung der Normalen der Türblattebene (TE) durch ein im ersten Raum ausgeführtes Drücken im Wesentlichen in Richtung der Normalen der Türblattebene gegen das geschlossene Türblatt (6) bewirkbar ist, wobei
der Riegel derart mit dem Türblatt (6) verbunden ist, dass der Riegel (8) durch ein in Richtung der Normalen der Türblattebene im zweiten Raum ausgeführtes Drücken im Wesentlichen in Richtung der Normalen der Türblattebene gegen das geschlossene Türblatt (6) in seiner Verriegeltenstellung verbleibt.

2. Schiebetür (2) nach einem der vorhergehenden Ansprüche, wobei ein am Riegel oder am Türrahmen fixiertes statisches Federelement zwischen Türrahmen und Riegel derart angeordnet ist, dass der Riegel in seine Verriegeltenstellung gepresst ist.

3. Schiebetür (2) nach einem der vorhergehenden Ansprüche, wobei der in Richtung der Normalen der Türblattebene (TE) gemessener Abstand zwischen dem Türblatt (6, 6') und dem Riegel (8) so veränderbar ist, dass dieser Abstand in einer nicht der Geschlossenstellung der Schiebetür (2) entsprechenden Stellung der Schiebetür (2) geringer ist als der gemessene Abstand in der Geschlossenstellung der Schiebetür (2), wobei sich ein jeder der Lenkerhebel (30.1, 30.2, 30.3', 30.4') vom Türblatt (6) ausgehend zum Riegel (8) anteilig in Öffnungsrichtung der Schiebetür (2) erstreckt.

4. Schiebetür (2) nach Anspruch 3, umfassend ein zweites Türblatt (6'), welches zweite Türblatt (6') andernseitig des Riegels (8) angeordnet ist, wobei das zweite Türblatt (6') durch ein im zweiten Raum ausgeführtes Drücken gegen das geschlossene zweite Türblatt (6') in Richtung der Normalen der Türblattebene in seiner Verriegeltenstellung verbleibt.

5. Schiebetür (2) nach einem der Ansprüche 3 und 4, der Türrahmen (12) aufweisend eine zweite Riegelfalle (10'), welche zweite Riegelfalle (10') bezüglich der ersten Riegelfalle (10) andernseitig des Riegels (8) angeordnet ist, so dass der Riegel (8) im Wesentlichen mittig zwischen der ersten und der zweiten Riegelfalle (10, 10') angeordnet ist.

6. Schiebetür (2) nach einem der Ansprüche 3 bis 5, wobei der Riegel (8) eine Aussparung (20) aufweist, wobei die Schiebetür (2) in ihrer Geschlossenstellung verriegelt ist, wenn die Riegelfalle (10) in die Aussparung (20) des Riegels (8) eingreift, wobei der Riegel (10) eine als Flanke ausgebildete Kontaktfläche (40) aufweist, welche Kontaktfläche (40) mit der Riegelfalle (10) in Kontakt tritt, wenn der Riegel (8) in Öffnungsrichtung (O) der Schiebetür (2) bewegt wird, und die Kontaktfläche (40) einen Phasenwinkel (b) ausbildet.

7. Schiebetür (2) nach Anspruch 6, wobei der Lenkerhebel (30.1, 30.2, 30.3', 30.4') zur Türblattebene (TE) einen spitzen Winkel (a) ausbildet, wobei der spitze Winkel (a) grösser als der Phasenwinkel (b) ist.

## Claims

1. A sliding door (2) with a bar (8) which is movable in the closing and opening direction (SR) of a door leaf (6) of the sliding door (2), wherein the sliding door (2) in its closed state separates a first space from a second space, and a door frame comprising a bar catch, wherein the bar (8) engages in the bar catch when the door leaf (6) is in its closed state, the door leaf is movable via control arms forming a parallelogram guide system (30.1,30.2, 30.3', 30.4')in such a way that a distance between the door leaf and the bar measured in the direction of the normal to the door leaf plane is changeable, and the engagement can be released by movement of the door leaf (6), and therefore of the bar, in the direction of the normal of the door leaf plane (TE), and that the releasing of the bar (8) in the direction of the normal of the door leaf plane (TE) can be brought about by pressing performed in the first space substantially in the direction of the normal of the door leaf plane against the closed door leaf (6), wherein the bar is connected to the door leaf (6) in such a way that the bar (8) remains in its locked position substantially in the direction of the normal of the door leaf plane against the closed door leaf (6) by pressing performed in the direction of the normal of the door leaf plane in the second space.

2. The sliding door (2) according to one of the preceding claims, wherein a static spring element fixed to the bar or the door frame is arranged between the door frame and the bar in such a way that the bar is pressed into its locked position.

3. The sliding door (2) according to one of the preceding claims, wherein the distance between the door leaf (6, 6') and the bar (8) measured in the direction of the normal of the door leaf plane (TE) is changeable such that this distance, when the sliding door (2) is in a position that does not corresponding to the closed position of the sliding door (2), is less than the measured distance when the sliding door (2) is in the closed position, wherein each of the control arms (30.1, 30.2, 30.3', 30.4') extends from the door leaf (6) to the bar (8) proportionally in the opening direction of the sliding door (2).

4. The sliding door (2) according to claim 3, comprising a second door leaf (6'), which second door leaf (6') is arranged on the other side of the bar (8), wherein the second door leaf (6') remains in its locked position in the direction of the normal of the door leaf plane by pressing in the second space against the closed second door leaf (6').

5. The sliding door (2) according to one of claims 3 and 4, the door frame (12) comprising a second bar catch (10'), which second bar catch (10') is arranged on the other side of the bar (8) with respect to the first bar catch (10), so that the bar (8) is arranged substantially in the middle between the first and second bar catch (10, 10').

6. The sliding door (2) according to one of claims 3 to 5, wherein the bar (8) has a recess (20), wherein the sliding door (2) is locked in its closed position when the bar catch (10) engages in the recess (20) of the bar (8), wherein the bar catch (10) has a contact surface (40) designed as a flank, which contact surface (40) comes into contact with the bar catch (10) when the bar (8) is moved in the opening direction (O) of the sliding door (2), and the contact surface (40) forms a phase angle (b).

7. The sliding door (2) according to claim 6, wherein the control arm (30.1, 30.2, 30.3', 30.4') forms an acute angle (a) to the door leaf plane (TE), wherein the acute angle (a) is greater than the phase angle (b).

## Revendications

1. Porte coulissante (2) avec un verrou (8) mobile dans le sens de fermeture et d'ouverture (SR) d'un vantail de porte (6) de la porte coulissante (2), la porte coulissante (2) séparant à l'état fermé un premier espace d'un deuxième espace, et un cadre de porte comprenant un pêne dormant, le verrou (8) s'engageant dans le pêne dormant à l'état fermé du vantail de porte (6), le vantail de porte étant déplacé par des leviers de direction (30.1, 30.2, 30.3', 30.4') de telle sorte qu'une distance entre le vantail de porte et le verrou, mesurée dans la direction de la normale au plan du vantail de porte, peut être modifiée, et l'engagement peut être libéré par un déplacement du vantail de porte (6) et donc du verrou dans la direction de la normale au plan du vantail de porte (TE), et
en ce que le dégagement du verrou (8) dans la direction de la normale au plan du vantail de porte (TE) peut être provoqué par une pression exercée dans le premier espace, essentiellement dans la direction de la normale au plan du vantail de porte, contre le vantail de porte (6) fermé, où
le verrou est relié au vantail de porte (6) de telle sorte que le verrou (8) reste dans sa position verrouillée par une pression exercée dans la direction de la normale au plan du vantail de porte dans le deuxième espace, essentiellement dans la direction de la normale au plan du vantail de porte contre le vantail de porte fermé (6).

2. porte coulissante (2) selon l'une des revendications précédentes, dans laquelle un élément de ressort statique fixé au verrou ou au cadre de porte est disposé entre le cadre de porte et le verrou de telle sorte que le verrou est pressé dans sa position de verrouillage.

3. porte coulissante (2) selon l'une des revendications précédentes, dans laquelle la distance entre le vantail de porte (6, 6') et le verrou (8), mesurée dans la direction de la normale au plan du vantail de porte (TE), peut être modifiée de telle sorte que cette distance, dans une position de la porte coulissante (2) ne correspondant pas à la position de fermeture de la porte coulissante (2), est inférieure à la distance mesurée dans la position de fermeture de la porte coulissante (2), chacun des leviers de direction (30.1, 30.2, 30.3', 30.4') s'étend du panneau de porte (6) au verrou (8) proportionnellement dans le sens d'ouverture de la porte coulissante (2).

4. porte coulissante (2) selon la revendication 3, comprenant un deuxième vantail de porte (6'), lequel deuxième vantail de porte (6') est disposé de l'autre côté du verrou (8), le deuxième vantail de porte (6') restant dans sa position verrouillée par une pression exercée dans le deuxième espace contre le deuxième vantail de porte fermé (6') dans la direction de la normale au plan du vantail de porte.

5. Porte coulissante (2) selon l'une des revendications 3 et 4, le cadre de porte (12) présentant un deuxième pêne (10'), lequel deuxième pêne (10') est disposé à l'autre côté du verrou (8) par rapport au premier pêne (10), de sorte que le verrou (8) est disposé sensiblement au milieu entre le premier et le deuxième pêne (10, 10').

6. Porte coulissante (2) selon l'une des revendications 3 à 5, dans laquelle le pêne (8) comporte un évidement (20), la porte coulissante (2) étant verrouillée dans sa position fermée lorsque le pêne (10) est engagé dans l'évidement (20) du pêne (8), le verrou (10) présentant une surface de contact (40) conçue comme un flanc, laquelle surface de contact (40) entre en contact avec le pêne dormant (10) lorsque le verrou (8) est déplacé dans le sens d'ouverture (O) de la porte coulissante (2), et la surface de contact (40) formant un angle de phase (b).

7. porte coulissante (2) selon la revendication 6, dans laquelle le levier de direction (30.1, 30.2, 30.3', 30.4') forme un angle aigu (a) par rapport au plan du vantail de porte (TE), l'angle aigu (a) étant supérieur à l'angle de phase (b).
